# EUROPÄISCHE PATENTANMELDUNG

(11) **EP 2 364 926 A1**
(43) Veröffentlichungstag der Anmeldung: **14.09.2011**
(21) Anmeldenummer: 10156439.1
(22) Anmeldetag: 12.03.2010
(51) Int. Cl.: B65D 81/26

(54) **Saugeinlage für Lebensmittel**

(71) Anmelder: W. Dimer GmbH, 79725 Laufenburg (DE); Garling, Manfred, 28844 Weyhe-Leeste (DE)
(72) Erfinder: Garling, Manfred, 28844 Weyhe - Leeste (DE)
(74) Vertreter: Eisenführ, Speiser & Partner

(57) **Zusammenfassung**

Die vorliegende Erfindung betrifft eine Saugeinlage für Lebensmittel, umfassend einen Saugkörper mit mindestens einem Absorbermaterial zum Aufnehmen von Flüssigkeit, und einen Schlauchbeutel, der aus einer Folie einstückig gebildet ist, flüssigkeitsdurchlässig ist und den Saugkörper gegen ein Austreten von Absorbermaterial aus dem Schlauchbeutel umschließt, wobei der Schlauchbeutel ein Innenvolumen zum Ausdehnen lassen des Saugkörpers bei Aufnahme von Flüssigkeit besitzt.

## Beschreibung

Die vorliegende Erfindung betrifft eine Saugeinlage für Lebensmittel, ihre Verwendung sowie einen Lebensmittelträger umfassend die erfindungsgemäße Saugeinlage.

Im Lebensmittelhandel besteht ein ständiger Bedarf nach Vorrichtungen für die hygienische Lagerung und Präsentation solcher Lebensmittel, die Flüssigkeiten absondern, zum Beispiel Fleisch. Häufig werden Fleisch- und Geflügelprodukte in einem eine Schale oder einen Trog umfassenden Lebensmittelträger angeordnet, wobei zumindest am Boden des Trogs oder der Schale eine Unterlage enthaltend ein saugfähiges Material zum Aufnehmen von aus dem Fleisch oder Geflügel austretender Flüssigkeit (Gewebewasser, Blut) angeordnet ist. Durch das Aufsaugen der aus dem Lebensmittel austretenden Flüssigkeit wird sowohl die Haltbarkeit als auch der optische Eindruck des Lebensmittels verbessert.

Eine derartige gattungsgemäße Unterlage für Lebensmittel wird in der DE 10 2005 032 432 A1 offenbart. Diese Unterlage besteht aus einer oberen Abdecklage und einer unteren Abdecklage sowie einer zwischen der oberen und der unteren Abdecklage befindlichen Flüssigkeitsabsorptionslage, wobei mindestens eine der beiden Abdecklagen eine Folie darstellt, die eine dreidimensionale Struktur und für Flüssigkeit durchlässige Öffnungen aufweist.

Die Unterlage soll an ihren Außenkanten wenigstens teilweise verschlossen sein. Wenn die Außenkanten der Unterlage nicht komplett verschlossen sind, besteht jedoch die Gefahr, dass das Flüssigkeit absorbierende Material und/oder absorbierte Flüssigkeit aus der Unterlage austreten und in Kontakt mit dem auf der Unterlage angeordneten Lebensmittel kommen. Dies ist aus hygienischen Gründen unerwünscht und daher lebensmittelrechtlich verboten.

Eine weitere gattungsgemäße Unterlage für Fleisch- oder Geflügelprodukte zum Absorbieren von aus diesen Produkten ausgetretenen Flüssigkeiten ist aus der EP 1 640 290 B1 bekannt. Diese Unterlage besteht mindestens aus zwei äußeren Folien und einem inneren Saugkern, wobei der Saugkern Cellulose-Fasern aufweist und mit einem Superabsorbens versehen ist. Im Unterschied zu der in der DE 10 2005 032 432 A1 offenbarten Unterlage ist die Unterlage gemäß EP 1 640 290 B1 mit Ausnahme etwaiger flüssigkeitsdurchlässiger Öffnungen allseits durch die beiden äußeren Folien verschlossen.

Ein wesentlicher Nachteil der Saugunterlagen gemäß dem o.g. Stand der Technik sind die aufwendigen Herstellungsverfahren. So sind für jegliche Änderungen der Abmessungen der Saugunterlagen neue Formwerkzeuge erforderlich. Wegen der relativ hohen Herstellungskosten haben sich derartige Saugunterlagen in der Praxis noch nicht durchgesetzt. Typischerweise werden daher Saugunterlagen mit offenen Schnittkanten eingesetzt, so dass es zwangsläufig zum Austreten des Absorbermaterials aus der Saugunterlage kommt.

In der DE 22 29 112 wird eine Verpackungshülle für Lebensmittel vorgeschlagen. Die Verpackungshülle besteht aus einem zum Aufnehmen eines Lebensmittels vorgesehenen Beutel mit mindestens zwei Wänden und einer Einlage aus saugfähigem Material. Der Beutel wird vorzugsweise aus zwei miteinander verschweißten Folien gebildet. An der Innenseite einer der Wände des Beutels ist eine perforierte Zwischenwand, vorzugsweise in Form einer perforierten Folie, durch linienförmige Randverbindungen derart befestigt, dass die perforierte Zwischenwand und die Wand des Beutels, an der die perforierte Zwischenwand befestigt ist, eine die Einlage aus saugfähigem Material aufnehmende Tasche bilden.

In den Ausführungsformen der EP 1 640 290 B1 und der DE 22 29 112 ist das flüssigkeitsabsorbierende beziehungsweise saugfähige Material (im folgenden allgemein als Absorbermaterial bezeichnet) allseitig von mindestens zwei Folien umschlossen, um den direkten Kontakt des Absorbermaterials mit dem auf der Saugunterlage angeordneten Lebensmittel sowie einen Austritt der absorbierten Flüssigkeit aus der Saugunterlage zu verhindern. Dabei wird jedoch die mit der Aufnahme von Flüssigkeit zwangsläufig verbundene Ausdehnung des Absorbermaterials nicht berücksichtigt. Dehnt sich das Absorbermaterial auf ein Volumen aus, das größer ist als das Innenvolumen des von den beiden Folien umschlossenen Raums, so besteht die Gefahr, dass die das Absorbermaterial umschließenden Folien zerstört beziehungsweise an ihren Verbindungsstellen auseinander gerissen werden, und das Lebensmittel mit austretendem Absorbermaterial beziehungsweise austretender Flüssigkeit in Kontakt kommt. Die mechanische Belastung der Folien durch die Volumenausdehnung des Absorbermaterials wird durch die beidseitige Anheftung der Folien an den Saugkern bzw. die Flüssigkeitsabsorptionslage noch verstärkt. Das sich ausdehnende Absorbermaterial übt auf die Verbindungsnähte der Folien an den seitlichen Kanten der Saugunterlage eine mechanische Belastung, insbesondere eine Kerbwirkung, aus, so dass es zu einem Aufpellen der seitlichen Verbindungsnähte kommt und Absorbermaterial austreten und mit dem auf der Saugunterlage angeordneten Lebensmittel in Kontakt gelangen kann. Außerdem besteht die Gefahr, dass an der dem Lebensmittel zugewandten Flachseite der Saugunterlage vom Saugkern bzw. von der Flüssigkeitsabsorptionslage abgelöste Folie an dem auf der Saugunterlage angeordneten Lebensmittel anhaftet.

Es war deshalb eine Aufgabe der vorliegenden Erfindung, eine Saugeinlage für Lebensmittel anzugeben, welche die vorstehend beschriebenen Nachteile nicht aufweist.

Erfindungsgemäß wird eine Saugeinlage für Lebensmittel vorgeschlagen, umfassend
- einen Saugkörper mit mindestens einem Absorbermaterial zum Aufnehmen von Flüssigkeit, und
- einen Schlauchbeutel, der
   - aus einer einstückigen Folie gebildet ist,
   - flüssigkeitsdurchlässig ist und
   - den Saugkörper umschließt gegen ein Austreten von Absorbermaterial aus dem Schlauchbeutel,
wobei der Schlauchbeutel ein Innenvolumen zum Ausdehnenlassen des Saugkörpers bei Aufnahme von Flüssigkeit besitzt.

In einer erfindungsgemäßen Saugeinlage besteht vorzugsweise keine mechanische Verbindung zwischen dem Schlauchbeutel und vorzugsweise dem Saugkörper. Vielmehr ist der Saugkörper im Inneren des Schlauchbeutels frei beweglich, soweit dies die Schlauchbeutelabmessungen gestatten. Eine erfindungsgemäße Saugeinlage unterscheidet sich also insbesondere von der aus der EP 1 640 290 B1 bekannten durch das Innenvolumen, in dem der Saugkörper beweglich ist und sich ausdehnen kann, vorzugsweise ohne am Schlauchbeutel angeheftet oder angeklebt zu sein. Insbesondere ist es bevorzugt, dass sich der Saugkörper nicht in eine Naht des Schlauchbeutels erstreckt.

Die erfindungsgemäße Saugeinlage ist zur Aufnahme austretender Flüssigkeiten aus Lebensmitteln, die während der Dauer ihrer Lagerung Flüssigkeiten absondern, vorgesehen. Typische Beispiele sind Fleisch (einschließlich Geflügel) und Fleischprodukte. Hier umfasst die abgesonderte Flüssigkeit, die auch als Exudat bezeichnet wird, Blut und Gewebewasser. Während der Lagerung oder zur Präsentation, zum Beispiel an der Fleischtheke eines Supermarktes, können derartige Flüssigkeit absondernde Lebensmittel auf den erfindungsgemäßen Saugeinlagen angeordnet werden.

Als Absorbermaterial ist jedes Material geeignet, das in der Lage ist, Flüssigkeit aufzunehmen, zum Beispiel aufzusaugen beziehungsweise zu absorbieren, und die aufgenommene Flüssigkeit dauerhaft festzuhalten. Bei der Beschreibung dieser Erfindung wird zwischen den verschiedenen Möglichkeiten, Flüssigkeit in einem Saugkörper zu binden, nicht unterschieden. Wenn also zur Beschreibung der Erfindung von "Absorption" gesprochen wird, so sind andere Bindungsarten wie Adsorption oder chemische Umsetzung nicht ausgeschlossen.

Das Innenvolumen der erfindungsgemäßen Saugeinlage gestattet eine Ausdehnung des Saugkörpers, wenn dieser Flüssigkeit aufnimmt. Durch die Überdimensionierung des Schlauchbeutel-Innenvolumens bezogen auf den Saugkörper wird verhindert, dass bei einer Ausdehnung des Saugkörpers bei bestimmungsgemäßem Gebrauch unvermeidlich eine Spannung auf den umgebenden Schlauchbeutel übertragen wird, wie dies insbesondere bei der Unterlage gemäß DE 10 2005 032 432 A1 der Fall wäre. Das Innenvolumen bildet somit eine Reserve, um im bestimmungsgemäßen Gebrauch das Einwirken mechanischer Belastungen auf den Schlauchbeutel durch den sich ausdehnenden Saugkörper zu verringern oder zu beseitigen.

In der erfindungsgemäßen Saugeinlage ist die Umhüllung des mindestens ein Absorbermaterial enthaltenden Saugkörpers aus einem Schlauchbeutel aus einer einzigen, das heißt einer einstückigen Folie ausgebildet. Schlauchbeutel sind in der Verpackungstechnik bekannt. Durch die Ausbildung der Umhüllung des Saugkerns aus einer einstückigen Folie in Form eines Schlauchbeutels sind weniger Verbindungsstellen nötig als bei einer aus zwei Folien gebildeten Umhüllung gemäß dem vorstehend beschriebenen Stand der Technik. Dadurch wird das Auftreten potentieller Schwachstellen beziehungsweise Fehlerquellen in der Umhüllung des Saugkörpers vermindert und die Stabilität, insbesondere die Reißfestigkeit, und Zuverlässigkeit der Umhüllung des Saugkörpers verbessert.

Erfindungsgemäß umschließt der Schlauchbeutel den Saugkörper, das heißt der Saugkörper ist allseitig vom Schlauchbeutel umgeben, so dass der Saugkörper bei gewöhnlichem Gebrauch der erfindungsgemäßen Saugeinlage nicht mit einem auf der Saugeinlage angeordneten Lebensmittel, zum Beispiel Fleisch, in Kontakt kommt. Der Schlauchbeutel enthält keine Öffnungen, durch die das Absorbermaterial heraustreten oder herausfallen könnte. Gegebenenfalls zur Verbesserung der Durchlässigkeit des Schlauchbeutels für aus dem Lebensmittel austretende Flüssigkeit vorgesehene Perforationen des Schlauchbeutels sind so dimensioniert, dass sie ausschließlich den Durchtritt von Flüssigkeit erlauben, aber nicht den Austritt von Absorbermaterial. Bevorzugte Grö-βen derartiger Perforationen sind im weiteren Verlauf dieser Beschreibung angegeben.

Unter dem Innenvolumen des Schlauchbeutels wird das Volumen des Schlauchbeutels in leerem Zustand, das heißt bei Abwesenheit des Saugkörpers verstanden. Dieses Innenvolumen ist gegenüber dem Volumen des Saugkörpers im trockenen Zustand, das heißt ohne absorbierte Flüssigkeit, so überdimensioniert, dass es mindestens so groß ist wie das Volumen des mit Flüssigkeit gesättigten Saugkörpers. Vorzugsweise beträgt das Innenvolumen des Schlauchbeutels mindestens 110 %, vorzugsweise 120 bis 300 %, besonders bevorzugt 150 bis 200 % des Volumens des Saugkörpers im trockenen Zustand. Das im trockenen Zustand des Saugkörpers von diesem nicht ausgefüllte Innenvolumen des Schlauchbeutels erstreckt sich zwischen den Seitenkanten des Saugkörpers und der Innenwand des Schlauchbeutels sowie zwischen der Ober- bzw. der Unterseite des Saugkörpers und der Innenwand des Schlauchbeutels. Der Saugkörper weist somit keine direkte Verbindung mit dem Material des Schlauchbeutels auf. Daher bewirkt in der erfindungsgemäßen Saugeinlage die Ausdehnung des Saugkörpers keine bzw. nur eine geringe mechanische Belastung des Materials des Schlauchbeutels.

Im Falle eines perforierten Schlauchbeutels kann das Innenvolumen durch Messung des Innenvolumens eines nicht perforierten Schlauchbeutels, der ansonsten die gleichen Abmessungen wie der perforierte Schlauchbeutel aufweist, ermittelt werden.

Vorzugsweise weist der Schlauchbeutel an einander gegenüber liegenden Seiten eine erste Naht und eine zweite Naht zum Verschließen des Schlauchbeutels auf.

In einer derzeit bevorzugten Ausführungsform weist der Schlauchbeutel zusätzlich zu der ersten Naht und der zweiten Naht eine Längsnaht auf, welche die erste Naht mit der zweiten Naht verbindet. Die Herstellung derartiger Schlauchbeutel mit Längsnaht ist aus der Verpackungstechnik bekannt. Derartige Schlauchbeutel werden hergestellt, indem eine flache Packstoffbahn, beispielsweise eine Bahn aus Folie, über ein Formorgan, beispielsweise eine Formschulter oder einen Formschacht, geführt und zu einem Schlauch geformt wird, der mit einer Längsnaht verschlossen wird. Der so hergestellte Schlauch wird am Boden mit einer ersten Naht verschlossen, über das offene Ende befüllt, hier zweckmäßigerweise mit einem Saugkörper, und anschließend mit einer zweiten Naht verschlossen. Der Fachmann versteht, dass, wenn eine Längsnaht nicht an einer in Längsrichtung des Schlauches verlaufenden Kante angeordnet sein soll, das Formorgan zweckmäßigerweise zwei Formschultern umfasst, um einander gegenüberliegende Kanten der Packstoffbahn so zusammenzuführen, dass sie eine verschließbare Überlappung aufweisen.

Die Längsnaht kann als überlappende Naht oder als Flossennaht ausgebildet sein. Zur Herstellung einer überlappenden Naht werden eine erste Kante einer Folienbahn und eine der ersten Kante gegenüber liegende zweite Kante derselben Folienbahn so übereinander gelegt, dass im Bereich der übereinander gelegten Kanten die Außenseite der Folienbahn von der Innenseite derselben Folienbahn überlappt wird. Das heißt im Bereich der übereinander gelegten Kanten berühren die Innenseite und die Außenseite der Folie einander. Anschließend werden die übereinander gelegten Kanten miteinander verbunden. Voraussetzung dafür ist, dass die Folie beidseitig siegelbar oder schweißbar ist. Zur Herstellung einer Flossennaht werden eine erste Kante einer Folienbahn und eine der ersten Kante gegenüber liegende zweite Kante derselben Folienbahn so übereinander gelegt, dass die erste Kante und die zweite Kante jeweils mit der Innenseite aufeinander liegen. Anschließend werden die übereinander gelegten Kanten miteinander verbunden. Eine so gebildete Längsnaht erstreckt sich flossenartig von der Oberfläche des Schlauchbeutels. Diese Art der Längsnaht ist erfindungsgemäß jedoch nicht bevorzugt, da sich im Bereich zwischen der Oberfläche des Schlauchbeutels und der aus dieser Oberfläche herausstehenden Flossennaht Mikroorganismen ansiedeln können. In einer bevorzugten Ausführungsform der erfindungsgemäßen Saugeinlage ist daher die Längsnaht als überlappende Naht ausgebildet.

Bevorzugt ist die Längsnaht auf der Oberfläche einer Flachseite des Schlauchbeutels angeordnet. Dadurch wird ein seitliches Überstehen der Längsnaht vom Rand der Saugeinlage verhindert und das Einlegen der Saugeinlage auch in eine Lebensmittelverpackung, in der wenig Platz zur Verfügung steht, erleichtert. Außerdem können, wenn keine seitlich überstehenden Längsnähte vorhanden sind, mehrere Saugeinlagen nahezu abstandslos nebeneinander gelegt werden. Besonders bevorzugt befindet sich die Längsnaht in einem Bereich, der weitgehend frei von mechanischen Spannungen ist. Weiterhin ist es für die Befestigung der erfindungsgemäßen Saugeinlage an der Schale eines Lebensmittelträgers vorteilhaft, wenn die Längsnaht auf der Oberfläche einer Flachseite des Schlauchbeutels außermittig angeordnet ist.

In einer alternativen derzeit bevorzugten Ausführungsform weist der Schlauchbeutel nur eine erste Naht und eine zweite Naht an einander gegenüberliegenden Seiten zum Verschließen des Schlauchbeutels auf. Die Herstellung derartiger Schlauchbeutel ohne Längsnaht ist ebenfalls aus der Verpackungstechnik bekannt. Zur Herstellung derartiger Schlauchbeutel wird ein Zuschnitt in Beutellänge von einem Folienschlauch abgetrennt, am Boden mit einer ersten Naht verschlossen, über das offene Ende befüllt, hier zweckmäßigerweise mit einem Saugkörper, und anschließend am offenen Ende mit einer zweiten Naht verschlossen.

In beiden derzeit bevorzugten erfindungsgemäßen Ausführungsformen ist die Anzahl der Nähte, die zum vollständigen Verschließen des Schlauchbeutels erforderlich ist, gegenüber dem vorstehend beschriebenen Stand der Technik reduziert, denn es sind maximal drei Nähte erforderlich. Da die Nähte potentielle Schwachstellen oder Fehlerquellen darstellen, ermöglicht die erfindungsgemäß erreichte Reduzierung der Anzahl der Nähte eine erhöhte Stabilität und Zuverlässigkeit der Umhüllung des Saugkörpers.

Das Vorhandensein gegebenenfalls erforderlicher weiterer Nähte, die beispielsweise zur Befestigung des Schlauchbeutels an einer Lebensmittelverpackung oder als Ziernähte oder Markierungen dienen, ist bei der erfindungsgemäßen Saugeinage jedoch nicht ausgeschlossen.

Vorzugsweise werden die erste und die zweite Naht sowie, falls vorhanden, die Längsnaht durch ein Schweißverfahren, zum Beispiel thermisches Schweißen oder Ultraschallschweißen, ausgebildet. Mit diesem Verfahren lassen sich zuverlässig dichte Nähte herstellen.

Als Folien für die Herstellung des Schlauchbeutels kommen Folien aus allen gegenüber Lebensmitteln inerten Materialien, vorzugsweise Kunststoffen, in Betracht. Bevorzugt sind Folien aus schweißbaren Materialien. Besonders bevorzugt sind Hochdruck-Polyethylen (HDPE),Niederdruck-Polyethylen (LDPE) und Polypropylen. Es können auch Folien aus Mischungen verschiedener Kunststoffe zum Einsatz kommen. Anstelle von Folien können sogenannte Nonwovens eingesetzt werden.

Ebenfalls bevorzugt sind für die Herstellung des Schlauchbeutels solche lebensmittelinerte Folien, deren Materialien kompostierbar und/oder aus nachwachsenden Rohstoffen im Sinne der DIN EN 13432 herstellbar sind. Werden solche Schlauchbeutel mit kompostierbaren und/oder aus nachwachsenden Rohstoffen hergestellten Saugkörpern, insbesondere aus Zellulose und/oder Flockenzellstoff jeweils mit Superabsorbern aus Mais und/oder Kartoffelstärke zu einer erfindungsgemäßen Saugeinlage vereinigt, so ist die Saugeinlage im Ergebnis insgesamt vorteilhafterweise kompostierbar und/oder aus nachwachsenden Rohstoffen hergestellt. In Verbindung mit einem kompostierbaren und/oder aus nachwachsenden Rohstoffen hergestellten Schale, wie unten näher beschrieben, kann so das gesamte Ensemble aus Saugkörper, Schlauchbeutel und Träger umweltschonend beispielsweise über den Weg der Bio-Tonne entsorgt werden. Bei herkömmlichen Saugeinlagen ist es hingegen nachteiligerweise erforderlich, den Saugkörper vom Schlauchbeutel getrennt zu entsorgen, da ihr jeweiliger Saugkörper wegen seiner schädlichen Inhaltsstoffe nicht auf dem Weg des "Gelben Sacks" entsorgt werden darf.

Die Breite des Schlauchbeutels, gemessen entlang der ersten und/oder zweiten Naht, beträgt an seiner Innenseite typischerweise 100 bis 150%, vorzugsweise 105 bis 125%, der jeweils zugeordneten Breite des Saugkörpers. Dadurch, dass die Breite des Schlauchbeutels nicht oder nur geringfügig größer ist als die Breite des Saugkörpers, wird ein Hin- und Herrutschen des Saugkörpers, das zu einem Auffalten oder Aufrollen des Saugkörpers im Schlauchbeutel führen und letztlich die Flüssigkeitsaufnahmeleistung beeinträchtigen könnte, verhindert. Dies ist besonders wichtig für den Zeitraum zwischen der Herstellung der Saugeinlage und dem Anordnen eines Lebensmittels auf der Saugeinlage.

Da die Breite des Schlauchbeutels gegenüber der Breite des Saugkörpers vorzugsweise nicht oder nur geringfügig überdimensioniert ist, weist der Schlauchbeutel in einer anderen Richtung eine entsprechende Überdimensionierung gegenüber der jeweils zugeordneten Abmessung des Saugkörpers auf, so dass im Schlauchbeutel ein Innenvolumen zum Ausdehnenlassen des Saugkörpers bei Aufnahme von Flüssigkeit bereitgestellt wird. Beispielsweise kann der Schlauchbeutel in seiner Abmessung senkrecht zu der ersten und/oder zweiten Naht gegenüber der jeweils zugeordneten Abmessung des Saugkörpers überdimensioniert sein, so dass im Schlauchbeutel ein Innenvolumen zum Ausdehnenlassen des Saugkörpers bei Aufnahme von Flüssigkeit bereitgestellt wird.

Die Außenabmessungen der erfindungsgemäßen Saugeinlage betragen typischerweise 40 x 70 mm bis 140 x 250 mm, vorzugsweise 80 x 140 mm. Die Abmessungen des Saugkörpers betragen typischerweise 35 x 65 mm bis130 X 240 mm Die erfindungsgemäße Saugeinlage kann durch Variation ihrer Größe, insbesondere des Abstandes zwischen den Quernähten, leicht an die jeweiligen Anforderungen hinsichtlich der Saugfähigkeit und der Abmessungen des auf der Saugeinlage angeordneten Lebensmittels angepasst werden. Somit können für die verschiedensten Anwendungsfälle maßgeschneiderte erfindungsgemäße Saugeinlagen bereitgestellt werden.

In einer bevorzugten Ausführungsform der erfindungsgemäßen Saugeinlage ist der Schlauchbeutel zur Verbesserung seiner Durchlässigkeit für Flüssigkeit mit Perforationen versehen. Wie bereits oben erwähnt ist die Größe der Perforationen so auszuwählen, dass ein Austritt von Absorbermaterial durch die Perforationen bei bestimmungsgemäßem Gebrauch praktisch ausgeschlossen ist. Typischerweise beträgt die größte Abmessung der Perforationen 0,25 bis 0,75 mm . Das Einbringen der Perforationen kann sowohl auf kaltem Wege , d.h. mechanisch, als auch thermisch erfolgen. Bevorzugt sind die Perforationen als feine genadelte Löcher in Trichterform ausgebildet. Welches ein wiederaustreten von Flüssigkeit oder Absorbers verhindert.

Die Perforationen können am Schlauchbeutel umlaufend, das heißt über den gesamten Umfang des Schlauchbeutels verteilt, angeordnet sein. Bevorzugt weist jedoch nur der Bereich des Schlauchbeutels Perforationen auf, der sich an der Flachseite der Saugeinlage befindet, die nicht für den Kontakt mit einem Lebensmittel vorgesehen ist und daher von dem auf der erfindungsgemäßen Saugeinlage angeordneten Lebensmittel abgewandt ist. Das bedeutet, dass ein direkter Kontakt des Lebensmittels durch die Perforationen mit dem Saugkörper verhindert wird. So lässt sich erreichen, dass das im Saugkörper angeordnete Absorbermaterial tatsächlich nur Flüssigkeit aufnimmt, die bereits aus dem Lebensmittel ausgetreten und an die vom Lebensmittel abgewandte Flachseite der Saugeinlage gelangt ist. Eine direkte Saugwirkung des Absorbermaterials auf das Lebensmittel, die zu einem übermäßigen Flüssigkeitsentzug führen würde, wird somit unterbunden.

Typischerweise sind die Perforationen an der Unterseite der erfindungsgemäßen Saugeinlage angeordnet, während an beziehungsweise auf der Oberseite der Saugeinlage das Lebensmittel angeordnet ist.

Der Saugkörper umfasst üblicherweise ein vlies- oder gewebeartiges Material (gelegentlich auch als Tissue bezeichnet), welches in der Lage ist, Flüssigkeit zu absorbieren und/oder als Träger für ein oder mehrere Absorbermaterialien zu wirken. Das gewebe- oder vliesartige Material kann beispielsweise aus Zellstoff bestehen. Absorbermaterialien, die selbst in Faserform vorliegen, können in das Vlies oder Gewebe eingearbeitet sein.

Da in der erfindungsgemäßen Saugeinlage der Saugkörper allseitig von einer Umhüllung in Form eines Schlauchbeutels eingeschlossen ist, bestehen für die Auswahl des Absorbermaterials keinerlei Einschränkungen hinsichtlich dessen Zusammensetzung und Form. Insbesondere kann das Absorbermaterial auch in feinverteilter Form, z.B. als Fasern oder als Pulver oder als Mischung aus Fasern und Pulver eingesetzt werden.

Der Saugkörper enthält als Absorbermaterial vorzugsweise sogenannten Superabsorber. Unter Superabsorber werden bestimmte Polymere verstanden, die sich durch eine besonders hohe Absorptionsfähigkeit auszeichnen. Superabsorber können ein Vielfaches ihrer Masse (z. B. das 30- bis 800-fache) an Wasser aufnehmen. Dieses Wasser wird auch unter moderatem Druck nicht abgegeben. Die Wasseraufnahmefähigkeit beruht auf der starken Wechselwirkung von Wasser mit hydrophilen Gruppen der Superabsorber, insbesondere ionische Gruppen oder Gruppen, die zur Wasserstoff-Brückenbindung befähigt sind. Typische Superabsorber sind beispielsweise Copolymere auf der Basis von Stärke und Acrylaten, vernetztes Polyacrylamid, und vernetzte Polymere, die das Natriumsalz der Acrylsäure enthalten. Entsprechende Materialien sind kommerziell erhältlich. Im Saugkörper der erfindungsgemäßen Saugeinlage liegt der Superabsorber vorzugsweise in Form von Pulver und/oder Fasern vor.

Neben den vorgenannten Superabsorbern oder alterativ zu den vorgenannten Superabsorbern kann der Saugkörper ein Absorbermaterial biologischer Herkunft, wie zum Beispiel Cellulose, Kartoffelstärke, Maisstärke oder (gewonnen aus Erbsen, Guaran, Tapioka Pektine enthalten. Es gibt aber auch Saugkörper für niedrige Saugleistungen < 2.000 ml die aus reinem geflockten Zellstoff / Cellulose hergestellt werden.

In einer vorteilhaften Weiterbildung enthält die erfindungsgemäße Saugeinlage ein oder mehrere Additive, die zusätzliche Funktionen erfüllen. Als vorteilhafte Additive enthält die erfindungsgemäße Saugeinlage beispielsweise einen oder mehrere antimikrobielle Wirkstoffe, welche Mikroorganismen, insbesondere Bakterien und Pilze, abtöten oder zumindest deren Wachstum hemmen, oder einen oder mehrere Wirkstoffe, welche geruchshemmend oder geruchsbindend wirken. Die Additive können im Material des Saugkörpers und/oder des Schlauchbeutels angeordnet sein.

Beispielsweise kann der Saugkörper Absorbermaterialien biologischer Herkunft sowie ein Gemisch aus Cellulose (sogenanntes Fluff) und antimikrobiellen (keimhemmenden) Wirkstoffen enthalten.

In einer vorteilhaften Weiterbildung der erfindungsgemäßen Saugeinlage sind der Träger des Absorbermaterials und/oder das Absorbermaterial und/oder der die Umhüllung des Saugkörpers bildende Schlauchbeutel aus biologisch abbaubarem Material hergestellt. Derartige kompostierbare Folien bzw. Bio-Folien sind dem Fachmann bekannt. Bevorzugte biologisch abbaubare Materialien sind Folien, die aus Cellulose, Mais, Zuckerrohr oder Kartoffelstärke hergestellt werden können.

Es ist weiterhin bevorzugt, eine erfindungsgemäße Saugeinlage so auszubilden, dass die Merkmale verschiedener bevorzugter Ausführungsformen miteinander kombiniert werden.

In einer bevorzugten Ausführungsform der erfindungsgemäßen Saugeinlage sind die erste und die zweite Naht des Schlauchbeutels, der den Saugkörper allseitig umschließt, durch eine Längsnaht in Form einer überlappenden Naht verbunden, wobei die Längsnaht außermittig an einer Flachseite des Schlauchbeutels angeordnet ist. Sämtliche Nähte des Schlauchbeutels sind als Schweißnähte ausgebildet. Der Schlauchbeutel weist ein Innenvolumen auf, das 150 bis 200 % des Volumens des Saugkörpers im trockenen Zustand beträgt. An der Flachseite der Saugeinlage, die nicht für den Kontakt mit einem Lebensmittel vorgesehen ist, weist die Folie des Schlauchbeutels Perforationen auf, deren größte Abmessung 0,25 bis 0,75 mm beträgt. Der Saugkörper dieser bevorzugten Ausführungsform der erfindungsgemäßen Saugeinlage enthält als Absorptionsmaterial einen Superabsorber in Form von Fasern, Pulver oder einer Mischung aus Fasern und Pulver.

In einer vorteilhaften Weiterentwicklung dieser bevorzugten Ausführungsform enthält die erfindungsgemäße Saugeinlage ein oder mehrere Additive, wobei die Additive im Saugkörper und/oder im Material des Schlauchbeutels angeordnet sind. In einer ersten Variante ist das Additiv ein antimikrobieller Wirkstoff. In einer zweiten Variante hat das Additiv eine geruchshemmende oder geruchsbindende Wirkung. In einer besonders bevorzugten Variante enthält die erfindungsgemäße Saugeinlage sowohl Additive mit antimikrobieller als auch mit geruchshemmender bzw. geruchsbindender Wirkung.

In dieser weiteren bevorzugten Ausführungsform der erfindungsgemäßen Saugeinlage ist der Schlauchbeutel, der den Saugkörper allseitig umschließ, als Schlauchbeutel ohne Längsnaht ausgebildet. Sämtliche Nähte des Schlauchbeutels sind als Schweißnähte ausgebildet. Der Schlauchbeutel weist ein Innenvolumen auf, das 150 bis 200 % des Volumens des Saugkörpers im trockenen Zustand beträgt. An der Flachseite der Saugeinlage, die nicht für den Kontakt mit einem Lebensmittel vorgesehen ist, weist die Folie des Schlauchbeutels Perforationen auf, deren größte Abmessung 0,25 bis 0,75 mm beträgt. Der Saugkörper dieser bevorzugten Ausführungsform der erfindungsgemäßen Saugeinlage enthält als Absorptionsmaterial einen Superabsorber in Form von Fasern, Pulver oder einer Mischung aus Fasern und Pulver.

In einer vorteilhaften Weiterentwicklung dieser bevorzugten Ausführungsform enthält die erfindungsgemäße Saugeinlage ein oder mehrere Additive, wobei die Additive im Saugkörper und/oder im Material des Schlauchbeutels angeordnet sind. In einer ersten Variante ist das Additiv ein antimikrobieller Wirkstoff. In einer zweiten Variante hat das Additiv eine geruchshemmende oder geruchsbindende Wirkung. In einer besonders bevorzugten Variante enthält die erfindungsgemäße Saugeinlage sowohl Additive mit antimikrobieller als auch mit geruchshemmender bzw. geruchsbindender Wirkung.

Gegenstand der vorliegenden Erfindung ist weiterhin ein Lebensmittelträger, umfassend eine Schale zur Aufnahme eines bei Lagerung Flüssigkeit absondernden Lebensmittels und mindestens eine erfindungsgemäße Saugeinlage. Vorzugsweise ist der erfindungsgemäße Lebensmittelträger so aufgebaut, dass sich die mindestens eine erfindungsgemäße Saugeinlage zwischen dem bei Lagerung Flüssigkeit absondernden Lebendmittel und der Wandung der Schale befindet. Beispielsweise wird die Schale mit mindestens einer erfindungsgemäßen Saugeinlage ausgekleidet, und anschließend das Lebensmittel in der Schale angeordnet. Insbesondere kann der Boden der Schale mit mindestens einer erfindungsgemäßen Saugeinlage ausgelegt werden, auf welcher das Lebensmittel angeordnet wird. Bei dem Lebensmittel handelt es sich insbesondere um Fleisch oder Fleischprodukte. Die Schalen für den erfindungsgemäßen Lebensmittelträger werden bevorzugt aus PP / PET und Polystyrol hergestellt. Typische Abmessungen der Schalen liegen zwischen 100 x 140 mm und 270 x 140 mm. Die erfindungsgemäßen Saugeinlagen können beispielsweise mittels Hotmelt- oder Ultraschall-Schweißverfahren an der Schale des erfindungsgemäßen Lebensmittelträgers befestigt werden.

Die vorliegende Erfindung umfasst weiterhin die Verwendung einer erfindungsgemäßen Saugeinlage zum Aufnehmen von Flüssigkeit aus bei Lagerung Flüssigkeit absondernden Lebensmittel, insbesondere von Gewebewasser und Blut aus Fleisch oder Fleischprodukten.

Die Erfindung wird nachfolgend anhand der Ausführungsbeispiele näher beschrieben, ohne dass diese den Schutzbereich der Patentansprüche beschränken.

### Beispiel 1: Herstellung einer einzelnen Saugeinlage mit Längsnaht

Es wird eine Folienbahn aus gegenüber Lebensmitteln inertem, verschweißbarem LDPE vorgelegt. Auf die Folie wird ein vorgefertigter Saugkörper zum Aufnehmen und Binden von Flüssigkeit aufgelegt. Der Saugkörper enthält ein Tissue, welches in der Lage ist, Flüssigkeit zu absorbieren. Das Tissue bildet ferner einen Träger für darin eingearbeiteten faserförmigen Superabsorber.

Die Folienbahn mit aufgelegtem Saugkörper wird über ein Formorgan geführt und zu einem Schlauch geformt. Dabei überlappen Ränder der Folie. Der überlappende Bereich wird zum Bilden einer Längsnaht (Flossennaht oder überlappende Naht, wie im voraufgegangenen Beschreibungsteil genauer beschrieben) durch Verschweißen verschlossen. Der so hergestellte Schlauch wird ferner mit einer der ersten Naht in Verarbeitungsrichtung vor und einer zweiten Naht in Verarbeitungsrichtung hinter dem Saugkörper verschlossen und an der zweiten Naht von der übrigen Folie abgetrennt.

Die Längsnaht ist auf der Oberfläche einer Flachseite des Schlauchbeutels angeordnet und befindet sich in einem Bereich, der weitgehend frei von mechanischen Spannungen ist. Für die Befestigung der erfindungsgemäßen Saugeinlage an der Schale eines Lebensmittelträgers ist es vorteilhaft, wenn die Längsnaht auf der Oberfläche einer Flachseite des Schlauchbeutels außermittig angeordnet ist.

### Beispiel 2: Herstellung einer Vielzahl von Saugeinlagen mit Längsnaht

Zum Herstellen einer Vielzahl von Saugeinlagen mit Längsnaht wird im Wesentlichen wie in Beispiel 1 beschrieben vorgegangen. Dabei werden jedoch, beabstandet voneinander, mehrere Saugkörper auf die Folienbahn gelegt. Die Folienbahn wird mit einem Formorgan zu einem Schlauch geformt, so dass sich zumindest ein erster Saugkörper in einem Schlauchabschnitt befindet. Dieser erste Schlauchabschnitt wird wie in Beispiel 1 beschrieben mit einer Längsnaht und einer in Verarbeitungsrichtung ersten Naht verschlossen.

Die Folienbahn wird weiter mit dem Formorgan zum Bilden eines zweiten Schlauchabschnitts verarbeitet. Der zweite Schlauchabschnitt umgibt den auf den ersten Saugkörper folgenden zweiten Saugkörper. Der erste und zweite Schlauchabschnitt werden gegeneinander mit einer breiten Naht verschlossen. Die breite Naht wird geteilt, so dass ein Teil der breiten Naht die zweite Naht des ersten Schlauchabschnitts und der andere Teil der breiten Naht die erste Naht des zweiten Schlauchabschnitts bildet.

Die übrigen Saugeinlagen werden mit den zum zweiten Schlauchabschnitt beschriebenen Schritten entsprechend hergestellt, so dass beispielsweise der zweite Schlauchabschnitt bezogen auf den nachfolgenden dritten Schlauchabschnitt die Funktion des ersten Schlauchabschnitts erfüllt.

### Beispiel 3: Alternative Herstellung einer Vielzahl von Saugeinlagen mit Längsnaht

Es wird im Wesentlichen wie in Beispiel 1 und 2 beschrieben vorgegangen. Allerdings wird vor dem Bilden eines Schlauchabschnittes kein Saugkörper auf die Folienbahn gelegt. Stattdessen wird zunächst ein erster Schlauchabschnitt mit erster Naht und Längsnaht gebildet. Der erste Schlauchabschnitt wird mit einem Saugkörper befüllt und mit einer zweiten Naht verschlossen. Dabei ist es zweckmäßig, zunächst den ersten Schlauchabschnitt von der übrigen Folienbahn zu trennen, den so gebildeten Beutel mit dem Saugkörper zu befüllen und anschließend mit der zweiten Naht zu verschließen.

### Beispiel 4: Herstellung einer Vielzahl von Saugeinlagen ohne Längsnaht

Es wird im Wesentlichen wie in Beispiel 3 beschrieben vorgegangen. Allerdings wird der erste Schlauchabschnitt nicht aus einer Folienbahn gebildet. Stattdessen wird ein vorgefertigter, nahtloser Folienschlauch verwendet. Der Folienschlauch wird mit einer ersten Naht zum Bilden eines ersten Schlauchabschnitts versehen. Der erste Schlauchabschnitt wird wie in Beispiel 3 beschrieben befüllt und mit einer zweiten Naht verschlossen.

In einer besonders bevorzugten Ausführungsform wird der Folienschlauch zunächst auf ein Rohr aufgezogen. Durch das Rohr wird ein Saugkörper nach dem Bilden der ersten Naht in den ersten Schlauchabschnitt eingeführt. Der erste Schlauchabschnitt wird mit einer breiten Naht verschlossen, wobei ein Teil der breiten Naht als erste Naht für den nächten Schlauchabschnitt dient.

### Beispiel 5: Alternative Herstellung einer Vielzahl von Saugeinlagen mit Längsnaht

Es wird zunächst wie in Beispiel 3 beschrieben eine Folienbahn durch ein Formorgan zu einem Schlauch geformt und mit einer Längsnaht versehen. Der so hergestellte Schlauch mi Längsnaht wird wie in Beispiel 4 beschrieben anstelle des nahtlosen Folienschlauches verarbeitet.

### Beispiel 6: Herstellen eines Lebensmittelträgers

In eine Schale zur Aufnahme eines bei Lagerung Flüssigkeit absondernden Lebensmittels wird eine Saugeinlage eingelegt, die wie in einem der vorherigen Beispiele beschrieben hergestellt wurde.

Auf die Saugeinlage in der Schale kann ein flüssigkeitsabsonderndes Lebensmittel gelegt werden, beispielsweise Fleisch. Die Schale mit der Saugeinlage und dem Lebensmittel kann anschließend nach herkömmlicher Art mit einer Folie ringsum verschlossen werden.

## Patentansprüche

1. Saugeinlage für Lebensmittel, umfassend
- einen Saugkörper mit mindestens einem Absorbermaterial zum Aufnehmen von Flüssigkeit, und
- einen Schlauchbeutel, der
- aus einer einstückigen Folie gebildet ist,
- flüssigkeitsdurchlässig ist und
- den Saugkörper umschließt gegen ein Austreten von Absorbermaterial aus dem Schlauchbeutel,
**dadurch gekennzeichnet, dass**
der Schlauchbeutel ein Innenvolumen besitzt zum Ausdehnenlassen des Saugkörpers bei Aufnahme von Flüssigkeit.

2. Saugeinlage nach Anspruch 1, **dadurch gekennzeichnet, dass** das Innenvolumen des Schlauchbeutels zumindest 110%, vorzugsweise 120 bis 300%, besonders bevorzugt 150 bis 200 % des Volumens des Saugkörpers im trockenen Zustand beträgt.

3. Saugeinlage nach einem der Ansprüche 1 oder 2, **dadurch gekennzeichnet, dass** der Schlauchbeutel
- eine erste und eine zweite Naht an einander gegenüberliegenden Seiten zum Verschließen des Schlauchbeutels, sowie
- eine Längsnaht, welche die erste Naht mit der zweiten Naht verbindet aufweist.

4. Saugeinlage nach Anspruch 3, **dadurch gekennzeichnet, dass** die dritte Naht auf einer Flachseite des Schlauchbeutels vorzugsweise außermittig angeordnet ist.

5. Saugeinlage nach einem der Ansprüche 1 oder 2, **dadurch gekennzeichnet, dass**
- der Schlauchbeutel als Schlauchbeutel ohne Längsnaht ausgebildet ist und
- eine erste und eine zweite Naht an einander gegenüberliegenden Seiten zum Verschließen des Schlauchbeutels aufweist.

6. Saugeinlage nach einem der Ansprüche 3, 4 oder 5, **dadurch gekennzeichnet, dass**
die Breite des Schlauchbeutels an seiner Innenseite, gemessen entlang der ersten und/oder zweiten Naht, 100-150%, vorzugsweise 105-125%, der jeweils zugeordneten Breite des Saugkörpers beträgt.

7. Saugeinlage nach einem der vorherigen Ansprüche, **dadurch gekennzeichnet, dass**
die Saugeinlage eine Flachseite aufweist, die nicht für den Kontakt mit einem Lebensmittel vorgesehen ist,
und der Schlauchbeutel zumindest im Bereich dieser Flachseite der Saugeinlage mit Perforationen versehen ist, wobei die Größe und Form der Perforationen so gewählt ist, dass ein Austritt von Absorbermaterial durch die Perforationen ausgeschlossen ist.

8. Saugeinlage nach einem der vorherigen Ansprüche, **dadurch gekennzeichnet, dass**
der Saugkörper Superabsorber enthält, vorzugsweise in Form von Pulver und/oder Fasern.

9. Saugeinlage nach einem der vorherigen Ansprüche, **dadurch gekennzeichnet, dass**
die Saugeinlage ein oder mehrere Additive enthält, vorzugsweise einen oder mehrere antimikrobielle Wirkstoffe, und/oder einen oder mehrere Wirkstoffe, welche geruchshemmend oder geruchsbindend wirken,
wobei die Additive im Saugkörper und/oder im Material des Schlauchbeutels angeordnet sein.

10. Lebensmittelträger, umfassend
- eine Schale zur Aufnahme eines bei Lagerung Flüssigkeit absondernden Lebensmittels
und
- eine Saugeinlage nach einem der vorherigen Ansprüche

11. Verwendung einer Saugeinlage nach einem der Ansprüche 1 bis 9 zum Aufnehmen von Flüssigkeit aus einem bei Lagerung Flüssigkeit absondernden Lebensmittel.
